# EUROPÄISCHE PATENTSCHRIFT

(11) **EP 1 870 527 B1**
(45) Veröffentlichungstag und Bekanntmachung des Hinweises auf die Patenterteilung: **31.05.2017**
(21) Anmeldenummer: 06405263.2
(22) Anmeldetag: 20.06.2006
(51) Int. Cl.: E03C 1/23, E03C 1/232

(54) **Vorrichtung zur Betätigung des Ablaufventils eines Sanitärartikels**
Device for activating the outlet valve of a sanitary article.
Dispositif pour activer le clapet d'écoulement d'articles sanitaires.

(43) Veröffentlichungstag der Anmeldung: 26.12.2007
(73) Patentinhaber: Geberit International AG, 8645 Jona (CH)
(72) Erfinder: Schintler, Michael, 8330 Pfäffikon (CH); Rüdisser, Martin, 8645 Jona (CH)
(74) Vertreter: Frischknecht, Harry Ralph

(56) Entgegenhaltungen:
- EP-A1- 1 118 724
- AT-B- 317 097
- DE-A1- 4 445 649
- FR-A1- 2 799 777
- GB-A- 2 010 086
- GB-A- 2 184 011
- US-A- 4 596 057

## Beschreibung

Die Erfindung betrifft eine Vorrichtung nach dem Oberbegriff des Anspruchs 1.

Solche Vorrichtungen sind insbesondere an Badewannen und Waschtischen allgemein bekannt. Durch eine Betätigung des Betätigungskopfes kann der Verschlusskörper des Ablaufventils angehoben und damit das Ventil geöffnet und zum Schliessen des Ventils wieder abgesenkt werden. Das Betätigungsorgan kann eine Drucktaste sein, wie dies in der AT 317097 oder der DE 44 45 649 A offenbart ist. Die Bewegung der Drucktaste wird über eine Umschaltvorrichtung auf ein Kabel eines Kabelzuges übertragen. Am unteren Ende des Kabelzuges ist ein Hebel angeordnet, mit dem der Verschlusskörper des Ablaufventils angehoben und geschlossen werden kann. Eine weitere Vorrichtung der genannten Art ist aus der EP 1 118 724 A bekannt geworden. Bei dieser ist die Umschaltvorrichtung im Verschlusskörper angeordnet, siehe auch Dokument GB 2184011. Dieses Dokument ist als nächstliegender Stand der Technik betrachtet, und entpricht dem Oberbegriff des Anspruchs 1. Der Erfindung liegt die Aufgabe zu Grunde, eine weitere Vorrichtung der genannten Art zur Verfügung zu stellen, wobei der Ablaufventil funktionssicher betätigt werden kann.

Die Aufgabe ist bei einer gattungsgemässen Vorrichtung gemäss Anspruch 1 gelöst. Die erfindungsgemässe Vorrichtung hat den Vorteil, dass der Betätigungsteil, der die Drucktaste enthält, platzsparender und kompakter ausgebildet werden kann, da die Umschaltvorrichtung am Gehäuse des Ablaufventils angeordnet ist. Die Umschaltvorrichtung kann insbesondere seitlich an diesem Gehäuse angeordnet werden. Hier ist vergleichsweise viel Raum verfügbar. Das Zugorgan, bspw. ein Kabelzug kann verdeckt zu dieser Umschaltvorrichtung geführt werden. Eine ungünstige Führung des Zugorgans in den Verschlusskörper kann vermieden werden.

Gemäß der Erfindung ist vorgesehen, dass die Umschaltvorrichtung zum Öffnen und Schliessen des Ablaufventils jeweils auf Zug umschaltbar ist. Eine solche Umschaltung auf Zug ist funktionssicherer als eine Umschaltung auf Druck.

Eine besonders funktionssichere Ausführung der Umschaltvorrichtung ist dann gewährleistet, wenn gemäss einer Weiterbildung der Erfindung die Umschaltvorrichtung einen Umschaltteil und eine Wippe aufweist, die zum Öffnen und Schliessen des Ablaufventils zusammenwirken. Hierbei ist es besonders vorteilhaft, wenn der Umschaltteil schwenkbar in einem Schieber gelagert ist und auf Zug mit der Wippe zusammen arbeitet.

Nach einer Weiterbildung der Erfindung ist der Schieber in einem Schiebergehäuse gelagert, das in einen Ansatz des Ventilgehäuses eingesetzt ist.

Nach einer Weiterbildung der Erfindung ist vorgesehen, dass die Wippe mit einer feststehenden Ventilheberachse verbunden ist. Die Bewegung der Wippe wird hierbei direkt auf eine Ventilheberachse übertragen, mit der bspw. über einen Hebel der Verschlusskörper des Ablaufventils angehoben wird. Dies ermöglicht eine sehr wirksame Kraftübertragung.

Nach einer Weiterbildung der Erfindung sind am Schiebergehäuse Mittel zum Umstellen des Umschaltteils angeordnet. Diese Rückstellmittel können sehr einfach bspw. durch eine vorstehende Wand des Schiebergehäuses realisiert werden.

Nach einer Weiterbildung der Erfindung ist vorgesehen, dass die Wippe bei geöffnetem Ablaufventil eingerastet ist. Dadurch ist eine exakte Öffnungsstellung des Ventils gewährleistet.

Die Vorrichtung eignet sich insbesondere für einen Sanitärartikel, der eine Überlauföffnung benötigt.

Weitere vorteilhafte Merkmale ergeben sich aus den abhängigen Patentansprüchen, der nachfolgenden Beschreibung sowie der Zeichnungen.

Ein Ausführungsbeispiel der Erfindung wird nachfolgend anhand der Zeichnungen näher erläutert. Es zeigen:
Figur 1 : ein Schnitt durch den Überlaufkopf,
Figur 2 : ein weiterer Schnitt durch den Überlaufkopf,
Figur 3 : ein Schnitt gemäss Figur 1 jedoch nach einer Betätigung,
Figur 4: ein Schnitt gemäss Figur 2, jedoch nach einer Betätigang,
Figur 5: eine rückseitige Ansicht des Überlaufkopfes, wobei der Deckel aus zeichnerischen Gründen weggenommen ist,
Figuren 6a bis 6d: ein Schnitt durch das Ablaufventil mit unterschiedlichen Stellungen der Umstellvorrichtung,
Figuren 7a bis 7d: räumliche und teilweise geschnittene Ansichten des Ablaufventils in unterschiedlichen Stellungen der Umstellvorrichtung korrespondierend zu den Figuren 6a bis 6d, und
Figuren 8a bis 8d: Schnitte durch die Umschaltvorrichtungen jeweils in unterschiedlichen Stellungen.

Die Vorrichtung 1 besteht aus dem in den Figuren 6a bis 6d und 7a bis 7d gezeigtem Ablaufventil A und dem in den Figuren 1 bis 5 gezeigten Betätigungskopf B. Das Ablaufventil A und der Betätigungskopf B sind mit einem Kabelzug 16 miteinander verbunden. Der Betätigungskopf B ist in einer Öffnung 3 eines Sanitärartikels 2, bspw. einer Badewanne oder einem Waschbecken befestigt. Er besitzt eine Überlauföffnung 9, durch welche überlaufendes Wasser in einen Stutzen 12 und ein hier nicht gezeigtes Ablaufrohr in einen Siphon 21 und schliesslich in eine weitere hier nicht gezeigte Leitung gelangen kann. Das Ablaufventil A ist in einem hier nicht gezeigten Boden des Sanitärartikels 2 befestigt. Bei geöffnetem Ablaufventil A kann Wasser aus dem Sanitärartikel 2 ebenfalls in den Siphon 21 und in die hier nicht gezeigte nachgeschaltete Leitung abfliessen.

Die Betätigung des Ablaufventils A erfolgt durch Drücken einer Taste 7, die gemäss der Figur 1 in der Überlauföffnung 9 gelagert ist. Durch Drücken wird die Taste 7 von der in Figur 1 gezeigten Stellung in die in der Figur 3 gezeigten Stellung verschoben. In der unbetätigten Stellung gemäss Figur 1 ist die Taste 7 frontseitig im Wesentlichen bündig mit einer Rosette 4. Nach einer Betätigung geht die Taste 7 selbsttätig wieder in die in Figur 1 gezeigte Stellung zurück. Die Taste 7 ist auf eine Führungshülse 13 aufgerastet oder aufgeschraubt, die in der Rosette 4 verschieblich gelagert ist. In der Führungshülse 13 ist ein querverlaufender Steg 11 angeordnet, der an einem Heber 10 angreift, der um eine Achse 19 schwenkbar ist, die in einem Gehäuse 5 gelagert ist und die mit einem Heber 15 fest verbunden ist. Wird die Taste 7 in die in Figur 3 gezeigte Stellung bewegt, so schwenkt der Heber 10 um die Achse 19 und verschwenkt dadurch den Heber 15 von der in Figur 2 gezeigten Stellung in die in Figur 4 gezeigte angehobene Stellung. Im Abstand zur Achse 19 ist der Heber 15 mit einem oberen Ende 20 eines Kabels 17 verbunden. Durch die genannte Schwenkbewegung wird auf das Kabel 17 ein vorbestimmter Hub bzw. Zug ausgeübt. Gleichzeitig wird ein Federelement 18 gespannt.

Das Kabel 17 ist an einem unteren Ende 30 mit einem Schieber 29 einer Umschaltvorrichtung 26 verbunden. Der genannte Zug des Kabels 17 bewirkt eine Verschiebung des Schiebers 29 von der in Figur 8a gezeigten Stellung in die in Figur 8b gezeigte Stellung. Wird die Taste 7 losgelassen, so entspannt sich das Federelement 18 und verschiebt dadurch das Kabel 17 wieder in die in Figur 2 gezeigte Stellung. Gleichzeitig wird der Schieber 29 in die in Figur 8 dargestellte Stellung verschoben. Der genannte Zug des Kabels 17 bewirkt ein Anheben eines Verschlusskörpers 33 des Ablaufventils A, das dadurch geöffnet wird. Dies nachfolgend näher erläutert.

Der Schieber 29 ist gemäss der Figur 8a in einem Schiebergehäuse 28 linear begrenzt verschiebbar. An diesem Schiebergehäuse 28 ist ein Führungsteil 25 für das Kabel 17 befestigt. Das Schiebergehäuse 28 ist in das Ventilgehäuse 22 des Ablaufventils A eingesetzt. Wie die Figur 7a zeigt, befindet sich die Umschaltvorrichtung 26 seitlich am Gehäuse 22 und zwar neben einem Stutzen 46, der mit einer Überwurfmutter 23 mit dem hier nicht gezeigten Ablaufrohr verbunden ist. In der Figur 7a ist aus zeichnerischen Gründen der das Gehäuse 22 verschliessende Deckel nicht gezeigt.

Im Schiebergehäuse 28 ist eine Wippe 31 angeordnet, die über eine Achse 38 mit einem in den Figuren 7a bis 7d gezeigten Ventilheber 36 fest verbunden ist. Diese Achse 38 durchstösst eine zylindrische im Wesentlichen vertikalverlaufende Wandlung 47 des Gehäuses 22. Der Ventilheber 36 befindet sich innerhalb dieser Wandung 47 und die Wippe 31 ausserhalb dieser Wandung. Der Ventilheber 36 greift gemäss den Figuren 7a bis 7d an einen Stössel 35 an, der an der Unterseite des Verschlusskörpers 33 angeordnet ist. Der Verschlusskörper 33 ist innerhalb der Wandung 47 vertikal verschieblich gelagert und liegt in der Verschlussstellung an einem Ventilsitz 34 an.

Im Schieber 29 ist auf einer Achse 43 ein Umschaltteil 32 schwenkbar gelagert, der radial gegen die Wippe vorspringt. Die in Figur 8a gezeigte Stellung wird durch zwei Rückstellteile 45 gehalten, die jeweils an einem Rückstellmittel 44 des Schiebergehäuses 28 anliegen. Wird der Schieber 29 von der in Figur 8a gezeigten hohe Stellung in die in Figur 8b gezeigte Stellung verschoben, so wird der Schnabel 42 gegen eine erste Kurve 41 der Wippe 31 angepresst. Dadurch wird die Wippe 31 im Uhrzeigersinn um die Achse 38 in die in Figur 8b gezeigte Stellung verschwenkt. Da die Achse 38 fest mit dem Ventilheber 36 verbunden ist, wird dieser durch diese Bewegung nach unten in die in Figur 7b gezeigte Stellung verschwenkt. Der Ventilkörper 33 bewegt sich dadurch aufgrund seines Eigengewichtes nach unten und liegt schliesslich auf dem Ventilsitz 34 auf. Wird die Taste 7 losgelassen, so wird der Schieber 29 aufgrund des Druckes des Federelementes 18 wieder in die in Figur 8a gezeigte Stellung bewegt.

Die Wippe 31 verbleibt aufgrund des Gewichtes des Verschlusskörpers 33 in der in Figur 3 gezeigten Stellung. Durch die Rückstellteile 45 und die Rückstellmittel 44 gelangt der Umschaltteil 32 wieder in die ausgerichtete Position gemäss der Figur 8c. Die Taste 7 befindet sich nun ebenfalls wieder in der Stellung gemäss der Figur 1.

Wird die Taste 7 bei geschlossenem Ablaufventil A wiederum in die in Figur 3 gezeigte Stellung gedrückt, so wird der Schieber 29 wiederum nach links verschoben. Der Schnabel 42 gelangt nun mit einer zweiten Kurve 40 in ein Griff und verschwenkt dadurch die Wippe 31 in die in Figur 8d gezeigte Stellung. Eine an der Wippe 31 angeformte Rastzunge 48 wird schliesslich in einer Endstellung an einem gestellfesten Rastnocken 39 verrastet. Durch diese Bewegung der Wippe 31 wird der Ventilheber 36 in die in Figur 7d gezeigte Stellung angehoben und entsprechend wird der Verschlusskörper 33 vom Ventilsitz 34 abgehoben, so dass das Ablaufventil A nun offen ist. Wird die Taste 7 losgelassen, so wird aufgrund des Druckes des Federelementes 18 der Schieber 29 wieder in die in Figur 8a gezeigte hohe Stellung verschoben. Da die Wippe 31 wie oben erläutert verrastet ist, bleibt der Verschlusskörper 33 in der angehobenen Stellung. Das Ablaufventil A kann nun wiederum durch Drücken der Taste 7 wie oben erläutert geschlossen werden. Wesentlich ist, dass die Taste 7 für jede Betätigung nach innen gedrückt und die Umschaltung durch einen Zug des Kabels 17 erfolgt. Das Kabel 17 dient somit zum Umschalten als Zugelement. Es kann grundsätzlich auch durch ein anderes geeignetes Zugorgan, bspw. durch ein Gestänge oder dergleichen ersetzt sein.

### Bezugszeichenliste

- 1.: Vorrichtung
- 2.: Sanitärartikel
- 3.: Öffnung
- 4.: Rosette
- 5.: Gehäuse
- 6.: Deckel
- 7.: Taste
- 8.: Führungshülse
- 9.: Überlauföffnung
- 10.: Hebel
- 11.: Steg
- 12.: Stutzen
- 13.: Führungshülse
- 14.: Gewinde
- 15.: Hebel
- 16.: Kabelzug
- 17.: Kabel
- 18.: Federelement
- 19.: Achse
- 20.: Oberes Ende Kabelzug
- 21.: Siphon
- 22.: Ventilgehäuse
- 23.: Überwurfmutter
- 24.: Überwurfmutter
- 25.: Führungsteil
- 26.: Umschaltvorrichtung
- 27.: Stutzen (Siphon)
- 28.: Schiebergehäuse
- 29.: Schieber
- 30.: Unteres Ende Kabelzug
- 31.: Wippe
- 32.: Umschaltteil
- 33.: Verschlusskörper
- 34.: Ventilsitz
- 35.: Stössel
- 36.: Ventilheber
- 37.: Langloch
- 38.: Achse
- 39.: Rastnocken
- 40.: Zweite Kurve
- 41.: Erste Kurve
- 42.: Schnabel
- 43.: Achse
- 44.: Rückstellmittel
- 45.: Rückstellteil
- 46.: Stutzen
- 47.: Wandung
- 48.: Rastzunge

- A: Ablaufventil
- B: Betätigungsknopf

## Patentansprüche

1. Vorrichtung mit einem Betätigungskopf (B) und einem Ablaufventil (A) für einen Sanitärartikel (2), welcher Betätigungskopf (B) ein am Sanitärartikel (2) befestigbares Gehäuse (5) aufweist, in dem eine Drucktaste (7) zum Betätigen des Ablaufventils (A) gelagert ist, mit einer Umschaltvorrichtung (26) und einem Zugorgan (16), das die Drucktaste (7) mit einem Verschlusskörper (33) verbindet, der in einem Gehäuse (22) des Ablaufventils (A) verschiebbar gelagert ist, wobei die Umschaltvorrichtung (26) am Gehäuse (22) des Ablaufventils (A) gelagert ist, **dadurch gekennzeichnet, dass** die Umschaltvorrichtung (26) zum Öffnen und Schliessen des Ablaufventils (A) jeweils durch Zug umschaltbar ist.

2. Vorrichtung nach Anspruch 1, **dadurch gekennzeichnet, dass** die Umschaltvorrichtung (26) ein Umschaltteil (32) und eine Wippe (31) aufweist, die zum Öffnen und Schliessen des Ablaufventils (A) zusammenwirken.

3. Vorrichtung nach Anspruch 2, **dadurch gekennzeichnet, dass** das Umschaltteil (32) schwenkbar in einem Schieber (29) gelagert ist.

4. Vorrichtung nach Anspruch 3, **dadurch gekennzeichnet, dass** der Schieber (29) seitlich in einen Ansatz des Ventilgehäuses (22) eingesetzt ist.

5. Vorrichtung nach einem der Ansprüche 2 bis 4, **dadurch gekennzeichnet, dass** die Wippe (31) mit einer feststehenden Ventilheberachse (38) verbunden ist.

6. Vorrichtung nach Anspruch 4 oder 5, **dadurch gekennzeichnet, dass** die Umschaltvorrichtung ein Schiebergehäuse (28) aufweist, wobei am Schiebergehäuse (28) Mittel (44) zum Rückstellen des Umschaltteils (32) angeordnet sind.

7. Vorrichtung nach einem der Ansprüche 2 bis 6, **dadurch gekennzeichnet, dass** die Wippe (31) bei geöffnetem Ablaufventil (A) verrastet ist.

8. Vorrichtung nach Anspruch 7, **dadurch gekennzeichnet, dass** die Wippe (31) am Schiebergehäuse (28) verrastbar ist.

9. Vorrichtung nach einem der Ansprüche 1 bis 8, **dadurch gekennzeichnet, dass** sie einen Betätigungskopf (B) aufweist, der eine Überlauföffnung (9) aufweist.

## Claims

1. Device having an actuating head (B) and a drainage valve (A) for a sanitary article (2), which actuating head (B) comprises a housing (5) which can be fastened on the sanitary article (2), in which is mounted a pushbutton (7) for actuating the drainage valve (A), having a changeover device (26) and a pulling element (16), which connects the pushbutton (7) to a closure body (33) which is mounted in a displaceable manner in a housing (22) of the drainage valve (A), wherein the changeover device (26) is mounted on the housing (22) of the drainage valve (A), **characterized in that** the changeover device (26) can be changed over under tension in each case for opening and closing the drainage valve (A).

2. Device according to Claim 1, **characterized in that** the changeover device (26) has a changeover part (32) and a rocker (31) which interact for opening and closing the drainage valve (A).

3. Device according to Claim 2, **characterized in that** the changeover part (32) is mounted in a pivotable manner in a slide (29).

4. Device according to Claim 3, **characterized in that** the slide (29) is inserted laterally into part of the valve housing (22).

5. Device according to one of Claims 2 to 4, **characterized in that** the rocker (31) is connected to a fixed valve-lifter spindle (38).

6. Device according to Claim 4 or 5, **characterized in that** the changeover device comprises a slide housing (28), wherein means (44) for restoring the changeover part (32) are arranged on the slide housing (28).

7. Device according to one of Claims 2 to 6, **characterized in that** the rocker (31) is latched when the drainage valve (A) is open.

8. Device according to Claim 7, **characterized in that** the rocker (31) can be latched on the slide housing (28).

9. Device according to one of Claims 1 to 8, **characterized in that** it has an actuating head (B) which has an overflow opening (9).

## Revendications

1. Dispositif ayant un bouton d'actionnement (B) et une soupape d'évacuation (A) pour un article sanitaire (2), lequel bouton d'actionnement (B) présente un boîtier (5) pouvant être fixé à l'article sanitaire (2), dans lequel un bouton-poussoir (7) pour l'actionnement de la soupape d'évacuation (A) est logé, ayant un dispositif de commutation (26) et un organe de traction (16) qui relie le bouton-poussoir (7) avec corps de fermeture (33) qui est logé de manière coulissable dans un boîtier (22) de la soupape d'évacuation (A), où le dispositif de commutation (26) est logé au niveau du boîtier (22) de la soupape d'évacuation (A), **caractérisé en ce que** le dispositif de commutation (26) est commutable par traction pour l'ouverture et la fermeture de la soupape d'évacuation (A), respectivement.

2. Dispositif selon la revendication 1, **caractérisé en ce que** le dispositif de commutation (26) présente un élément de commutation (32) et une bascule (31), lesquels interagissent pour l'ouverture et la fermeture de la soupape d'évacuation (A).

3. Dispositif selon la revendication 2, **caractérisé en ce que** l'élément de commutation (32) est logé de manière pivotable dans un coulisseau (29).

4. Dispositif selon la revendication 3, **caractérisé en ce que** le coulisseau (29) est placé latéralement dans un bord du boîtier de soupape (22).

5. Dispositif selon une des revendications 2 à 4, **caractérisé en ce que** la bascule (31) est reliée à un axe de soulèvement de soupape fixe (38).

6. Dispositif selon la revendication 4 ou 5, **caractérisé en ce que** le dispositif de commutation présente un boîtier de coulisseau (28), où au niveau du boîtier de coulisseau (28) des moyens (44) sont disposés pour le rappel de l'élément de commutation (32).

7. Dispositif selon une des revendications 2 à 6, **caractérisé en ce que** la bascule (31) est encliquetée lorsque la soupape d'évacuation (A) est ouverte.

8. Dispositif selon la revendication 7, **caractérisé en ce que** la bascule (31) peut être encliquetée au niveau du boîtier de coulisseau (28).

9. Dispositif selon une des revendications 1 à 8, **caractérisé en ce qu'**il présente un bouton d'actionnement (B) qui présente une ouverture de débordement (9).
